# FASCICULE DE BREVET EUROPEEN

(11) **EP 0 595 697 B1**
(45) Date de publication et mention de la délivrance du brevet: **04.03.1998**
(21) Numéro de dépôt: 93402600.6
(22) Date de dépôt: 22.10.1993
(51) Int. Cl.: H01H 50/02, H01H 50/14

(54) **Appareil contacteur**
Schütz
Contactor

(30) Priorité: 26.10.1992 FR 9212980
(43) Date de publication de la demande: 04.05.1994
(73) Titulaire: SCHNEIDER ELECTRIC SA, 92100 Boulogne Billancourt (FR)
(72) Inventeur: Boudet, Pierre, F-95280 Jouy le Moutier (FR); Le Faou, Philippe, F-78640 Villiers Saint Frederic (FR); Morinaud, Patrick, F-78100 Saint Germain en Laye (FR); Perrocheau, Régis, F-95280 Jouy-le-Moutier (FR); Plumeret, Raymond, F-92600 Asnieres sur Seine (FR)
(74) Mandataire: Carias, Alain

(56) Documents cités:
- EP-A- 0 198 099
- FR-A- 2 644 929
- US-A- 4 158 836

## Description

La présente invention se rapporte à un appareil comprenant un boîtier portant des contacts fixes reliés à des bornes de raccordement et dans lequel est logé un porte-contacts mobile équipé de ponts de contacts coopérant avec lesdits contacts fixes de manière à constituer des pôles de puissance et un électroaimant actionnant ce porte-contacts par l'intermédiaire d'un levier de manoeuvre.

Dans certains de ces contacteurs, le porte-contacts est mobile selon une direction parallèle au socle de fixation de l'appareil et à l'axe de l'électroaimant servant à déplacer le porte-contacts mobile. Le porte-contacts et l'électroaimant sont montés côte à côte, l'un au dessous de l'autre. Le document FR-A-2644929 montre un tel contacteur dont l'agencement ne permet pas de loger des additifs ou des mécanismes du côté avant.

La présente invention a pour but de fournir un contacteur dont le boîtier de contacts est adapté, grâce à un canal débouchant sur la face avant, à recevoir différents additifs pour la signalisation ou pour l'antiparasitage et /ou un mécanisme de verrouillage. La liaison mécanique entre le porte-contacts et l'entraînement de l'électroaimant est adaptée à être reliée à l'entraînement d'un électroaimant à courant alternatif ou d'un électroaimant à courant continu. Le même ensemble de contacts peut donc être monté avec l'un ou l'autre type d'électroaimant.

L'appareil est caractérisé par le fait que le boîtier de contacts présente un canal central d'encastrement s'étendant en creux sur la face avant et entre les deux rangées de bomes de raccordement, qu'un module additif relié aux bornes de la bobine de l'électroaimant se loge dans ledit canal d'encastrement et que dans ce canal d'encastrement est ménagée une partie en saillie par rapport au fond dudit canal, cette partie en saillie présentant un évidement recevant l'extrémité du levier de manoeuvre relié à l'électroaimant.

Selon une caractéristique, le porte-contacts présente une pièce de liaison dans laquelle peut être engagé le levier de manoeuvre, cette pièce de liaison étant pourvue de moyens assurant une liaison articulée avec le levier de manoeuvre.

Selon une caractéristique, le levier de manoeuvre présente une croix d'articulation se clipsant dans la pièce d'articulation qui présente des moyens élastiques de liaison articulée avec le levier de manoeuvre.

Selon une caractéristique, le porte-contacts présente une pièce de liaison dans laquelle le levier peut être engagé, cette pièce d'articulation étant pourvue de moyens assurant une liaison articulée avec le levier.

L'invention va maintenant être décrite avec plus de détail en se référant à des modes de réalisation donnés à titre d'exemple et représentés par les dessins annexés sur lesquels:
- la figure 1 est une vue en perspective de l'appareil contacteur selon l'invention ;
- la figure 2 est une vue en perspective éclatée d'un appareil contacteur selon l'invention dans lequel l'ensemble moteur est du type à courant alternatif;
- la figure 3 est une vue en coupe de l'appareil des figures 1 et 2, cette coupe passant par le levier de manoeuvre;
- la figure 4 est une vue en perspective éclatée d'un appareil contacteur dans lequel l'ensemble moteur est du type à courant continu.

L'appareil contacteur représenté sur les dessins se compose, vers l'arrière, d'un ensemble moteur 1 et, vers l'avant, d'un ensemble de contacts 2 formant une pluralité de pôles, ces ensembles étant logés dans un boîtier isolant 6 formé de plusieurs parties.

L'ensemble moteur 1 se loge dans un socle 61 pourvu d'une embase servant à fixer l'appareil sur un support. Le socle 61 permet le montage du contacteur soit sur rail grâce à un dégagement 64 pourvu de moyens d'accrochage, soit sur une platine grâce à des rebords latéraux 611 dans lesquels sont prévus des trous de fixation 612.

Dans un boîtier 62 qui se monte au dessus du socle 61 se logent plusieurs pôles destinés chacun à établir et couper un courant de puissance entre deux bornes de raccordement 23 et 24.

Chaque pôle assure une coupure double. Il comporte deux contacts fixes 21 et 22 et un pont mobile 31 portant des pastilles rapportées qui coopèrent avec des pastilles rapportées sur les contacts fixes.

Les ponts de contacts 31 des différents pôles sont montés sur un porte-contacts mobile 3 guidé de manière rectiligne dans le boîtier 6 selon un axe X-X'. Ce porte-contacts 3 comporte un corps 32 isolant électriquement dans lequel sont ménagées des alvéoles où se logent les ponts mobiles 31. Le corps 32 se compose de deux parties 321 et 322 qui se fixent l'une sur l'autre et permettent le montage des ponts de contact et de leurs ressorts associés. Il est par ailleurs pourvu d'un doigt 323 qui débouche à l'extérieur.

L'axe de guidage X-X' du porte-contacts 3 est parallèle à la face arrière du socle 61. Un ressort de rappel 33 est interposé entre le corps 32 du porte-contacts et le boîtier 6 de manière à ramener ledit porte-contacts 3 en position de repos (contacts ouverts ou fermés), lorsqu'il n'y a pas d'excitation de l'électroaimant de commande.

Les contacts fixes 21 et 22 sont reliés respectivement aux bornes de raccordement 23 et 24 qui sont alignées et débouchent extérieurement du côté de la face avant du boîtier 62. Ces bornes de raccordement 23 et 24, de préférence de type bornes à vis se logent entre des cloisons d'isolement 621 du boîtier, ces cloisons s'étendant perpendiculairement à l'axe X-X'. Les bornes 23 et 24 et les contacts fixes associés 21 et 22 se montent sur le boîtier 62, de l'extérieur, entre les nervures d'isolement 621 du boîtier qui forment des alvéoles.

Le boîtier 62 présente un canal central et frontal 65 s'étendant en creux par rapport à la face avant du boîtier 62, parallèlement à l'axe de guidage X-X'. Ce canal 65 qui sert à l'encastrement de divers modules s'étend entre les deux rangées de cloisons 621 isolant les bornes de raccordement et est délimité par deux cloisons 622 perpendiculaires aux cloisons 621 et par un fond 623. Ce canal 65 dont la section est sensiblement rectangulaire peut servir au logement d'un mécanisme de verrouillage pour contacteurs inverseurs.

Un fond 63 se fixe sous le boîtier 62 de manière à former une chambre dans laquelle vient se loger l'ensemble porte-contacts 3. Un couvercle 66 se monte au dessus du boîtier 62 de manière à recouvrir le canal 65 et les bornes de raccordement auxquelles des trous permettent d'accéder. Ce couvercle 66 présente une lumière dans laquelle débouche l'extrémité du doigt 323 du porte-contacts.

Le porte-contacts 3 est manoeuvré en translation selon l'axe X-X' par l'ensemble moteur équipé d'un électroaimant de manoeuvre 4 logé dans le socle 61. Dans le mode de réalisation de la figure 2, l'électroaimant 4 est du type à courant alternatif et se compose d'une culasse fixe 42, d'une armature mobile 41 et d'une bobine 43, l'armature mobile 41 étant reliée mécaniquement au porte-contacts 3. Dans le mode de réalisation de la figure 4, l'électroaimant 4 est du type à courant continu et se compose d'un noyau fixe 45, d'un noyau mobile 44 et d'une bobine 46, le noyau mobile 44 étant relié mécaniquement au porte-contacts 3 par l'intermédiaire d'une plaque polaire 47. La bobine 43 ou 46 est pourvue de bornes d'alimentation qui débouchent dans le boitier 62, à côté des bornes de raccordement.

Le canal d'encastrement 65 sert à loger un module additif 8 relié aux bornes de raccordement 23 et 24. Ce module additif 8 peut être un module de signalisation ou un module d'antiparasitage.

Le module additif 8 est constitué d'un circuit imprimé 81 auquel sont fixées des pattes rigides 82 et 83 pourvues de cosses 84,85 se fixant sur les bornes de la bobine 431 et 432. Le module se monte dans le canal central 65 de manière que le circuit imprimé 81 soit perpendiculaire à l'axe longitudinal dudit canal. Les cosses 84 et 85 assurent la liaison électrique et la fixation. Les cloisons 622 bordant le canal central 65 sont pourvues de fentes 625 dans lesquelles s'encastre le module additif 8.

Dans le canal central 65 est ménagée une partie en forme de téton 624 qui est en saillie par rapport au fond dudit canal. Cette partie en saillie 624 présente un trou ou puits 626 recevant l'extrémité 71 du levier de manoeuvre 7 dont l'autre extrémité 73 est reliée à l'armature mobile 41 de l'électroaimant. L'extrémité 71 du levier 7 dans le puits 626 est située au-dessus du niveau du fond 623. L'extrémité 73 du levier s'engage dans un trou 411 de l'armature mobile 41 de l'électroaimant.

La partie en saillie 624 se situe près d'un coté latéral du boîtier de contacteur et à proximité des moyens de fixation 625 du module additif 8.

Le porte-contacts 3 présente une pièce de liaison 33 en forme de cage dans laquelle peut être engagé le levier de manoeuvre 7, cette pièce d'articulation 33 étant pourvue de moyens élastiques susceptibles d'assurer une liaison articulée avec le levier de manoeuvre 7 associé à un électroaimant à courant alternatif ou une liaison simple avec la plaque polaire 47 de l'électroaimant à courant continu.

Dans le mode de réalisation des figures 3 et 4, le levier de manoeuvre 7 présente une croix d'articulation 72 se clipsant dans la pièce de liaison 33 du porte-contacts. Un orifice 631 ménagé dans le fond 63 permet le passage du levier 7 dans le boîtier 62.

Dans le mode de réalisation de la figure 4, un doigt de la pièce polaire 47 est engagé dans la pièce de liaison du porte-contacts 3.

Le fonctionnement de l'appareil va maintenant être décrit.

Le contacteur décrit ci-dessus peut recevoir dans son canal frontal et central 65 un moule additif 8 (pour la signalisation ou l'antiparasitage) et/ou un mécanisme de verrouillage dans le cas où le contacteur est associé à un second contacteur pour constituer un inverseur.

Le boîtier à contacts 62 monté sur la version à courant alternatif est identique au boîtier monté sur la version à courant continu.

Dans le cas de la version à courant alternatif représentée aux figures 2 et 3, le levier 7 est introduit dans la pièce de liaison 33 du porte-contacts et clipsée dans cette pièce, après montage du boîtier et des pièces internes.

Dans le cas de la version à courant continu représentée à la figure 4, le doigt de la pièce polaire est simplement engagé dans la pièce de liaison 33 du porte-contacts 3.

## Revendications

1. Appareil contacteur constitué par un boîtier (62) portant des contacts fixes (21,22) reliés à des bornes de raccordement (23,24) et dans lequel est logé un porte-contacts mobile (3) équipé de ponts de contacts (31) coopérant avec lesdits contacts fixes de manière à constituer des pôles de puissance et par un électroaimant (4) actionnant ce porte-contacts (3) par l'intermédiaire d'un levier de manoeuvre (7), caractérisé par le fait que le boîtier de contacts (62) présente un canal central d'encastrement (65) s'étendant en creux sur la face avant et entre les deux rangées de bornes de raccordement, qu'un module additif (8) relié aux bornes de la bobine (431, 432) de l'électroaimant (4) se loge dans ledit canal d'encastrement (65) et que dans ce canal d'encastrement (65) est ménagée une partie en saillie (624) par rapport au fond dudit canal, cette partie en saillie (624) présentant un évidement (625) recevant l'extrémité (71) du levier de manoeuvre (7) relié à l'électroaimant (4).

2. Appareil contacteur selon la revendication 1, caractérisé par le fait que le porte-contacts (3) présente une pièce de liaison (33 ) dans laquelle peut être engagé le levier de manoeuvre (7), cette pièce de liaison (33) étant pourvue de moyens assurant une liaison articulée avec le levier de manoeuvre (7).

3. Appareil contacteur selon l'une quelconque des revendications précédentes, caractérisé par le fait que le levier de manoeuvre (7) présente une croix d'articulation se clipsant dans la pièce d'articulation (33) qui présente des moyens élastiques de liaison articulée avec le levier de manoeuvre (7).

4. Appareil contacteur selon l'une quelconque des revendications précédentes, caractérisé par le fait que les cloisons (622) bordant le canal central (65) sont pourvues de fentes (625) permettant de monter un module additif (8).

5. Appareil contacteur selon l'une quelconque des revendications précédentes, caractérisé par le fait que le module additif (8) est constitué d'un circuit imprimé (81) auquel sont fixées des pattes (82,83) de liaison électrique et de fixation pourvues de cosses (84,85) se fixant sur les bornes de raccordement (23,24), ledit circuit imprimé se montant dans le canal central (65).

6. Appareil contacteur selon l'une quelconque des revendications précédentes, caractérisé par le fait qu'un couvercle (66) se monte au dessus du boîtier de manière à recouvrir le canal (65).

7. Appareil contacteur selon l'une quelconque des revendications précédentes, caractérisé par le fait que le circuit imprimé (81) se monte perpendiculairement à l'axe longitudinal du canal (65).

## Patentansprüche

1. Schützgerät bestehend aus einem Kasten (62), der mit Anschlußklemmen (23, 24) verbundene feste Kontakte (21, 22) trägt und in dem ein beweglicher Kontaktträger (3) angeordnet ist, der mit Kontaktbrücken (31) bestückt ist, die mit den besagten festen Kontakten so zusammenwirken, daß sie Leistungspole bilden, und einem Elektromagneten (4), der diesen Kontaktträger (3) über einen Hebel (7) betätigt, dadurch gekennzeichnet, daß der Kontaktkasten (62) einen mittleren Einbettungskanal (65) aufweist, der sich vertieft an der Vorderseite und zwischen den beiden Anschlußklemmenreihen erstreckt, daß in diesem besagten Einbettungskanal (65) ein an den Klemmen der Spule (431, 432) des Elektromagneten (4) angeschlossenes Zusatzmodul (8) angeordnet ist, und daß in diesem Einbettungskanal (65) ein überragendes Teil (624) in Bezug auf den Boden des besagten Kanals vorgesehen ist, wobei dieses überragende Teil (624) eine Aussparung (625) zur Aufnahme des Endes (71) des mit dem Elektromagneten (4) verbundenen Hebels (7) aufweist.

2. Schützgerät nach Anspruch 1, dadurch gekennzeichnet, daß der Kontaktträger (3) ein Verbindungsteil (33) aufweist, in das der Hebel (7) eingeführt werden kann, wobei dieses Verbindungsteil (33) mit Mitteln bestückt ist, die eine gelenkige Verbindung mit dem Hebel (7) gewährleisten.

3. Schützgerät nach einem der vorherigen Ansprüche, dadurch gekennzeichnet, daß der Hebel (7) ein Gelenkkreuz aufweist, das in das Gelenkteil (33) eingeclipst wird, das elastische, am Hebel (7) angelenkte Verbindungsmittel aufweist.

4. Schützgerät nach einem der vorherigen Ansprüche, dadurch gekennzeichnet, daß die den mittleren Kanal (65) abgrenzenden Wände (622) Schlitze (625) aufweisen, die die Montage eines Zusatzmoduls (8) ermöglichen.

5. Schützgerät nach einem der vorherigen Ansprüche, dadurch gekennzeichnet, daß das Zusatzmodul (8) aus einer gedruckten Schaltung (81) besteht, an der elektrische Verbindungs- und Befestigungslaschen (82, 83) mit Kauschen (84, 85) befestigt sind, die an den Anschlußklemmen (23, 24) befestigt werden, wobei die besagte gedruckte Schaltung im mittleren Kanal (65) montiert wird.

6. Schützgerät nach einem der vorherigen Ansprüche, dadurch gekennzeichnet, daß über dem Kasten ein Deckel (66) montiert wird, um den Kanal (65) abzudecken.

7. Schützgerät nach einem der vorherigen Ansprüche, dadurch gekennzeichnet, daß die gedruckte Schaltung (81) lotrecht zur Längsachse des Kanals (65) montiert wird.

## Claims

1. A contactor apparatus constituted by a case (62) carrying fixed contacts (21, 22) connected to connecting terminals (23, 24) and in which is housed a mobile contact carrier (3) fitted with contact bridges (31) that co-operate with said fixed contacts in such a way that power poles are constituted and that actuates this contact carrier (3) by an electromagnet (4) through the use of an operating lever (7), characterised by the fact that the contact case (62) has a central housing channel (65) extending as a hollow onto the front face and between the two rows of connecting terminals, that an addition module (8) connected to the terminals of the coil (431, 432) of the electromagnet (4) is housed in said housing channel (65) and that in this housing channel (65) a part (624) is arranged that protrudes in relation to the bottom of said channel, this protruding part (624) having a void (625) that receives the end (71) of the operating lever (7) connected to the electromagnet (4).

2. A contactor apparatus according to Claim 1, characterised by the fact that the contact carrier (3) has a connecting member (33) into which the operating lever (7) can be engaged, this connecting member (33) being provided with means that provide an articulated linkage with the operating lever (7).

3. A contactor apparatus according to any one of the preceding Claims, characterised by the fact that the operating lever (7) has an articulation cross that clips into the articulation member (33) which has elastic means of articulated linkage with the operating lever (7).

4. A contactor apparatus according to any one of the preceding Claims, characterised by the fact that the partitions (622) bordering the central channel (65) are provided with slots (625) that allow an addition module (8) to be mounted.

5. A contactor apparatus according to any one of the preceding Claims, characterised by the fact that the addition module (8) is constituted by a printed circuit (81) to which are fixed feet (82, 83) for electrical connection and fixing, provided with lugs (84, 85) that fix onto the connecting terminals (23, 24), said printed circuit being mounted in the central channel (65).

6. A contactor apparatus according to any one of the preceding Claims, characterised by the fact that a cover (66) is mounted above the case in such a way as to cover the channel (65).

7. A contactor apparatus according to any one of the preceding Claims, characterised by the fact that the printed circuit (81) is mounted perpendicular to the longitudinal axis of the channel (65).
